# EUROPÄISCHE PATENTSCHRIFT

(11) **EP 0 162 335 B1**
(45) Veröffentlichungstag und Bekanntmachung des Hinweises auf die Patenterteilung: **08.08.1990**
(21) Anmeldenummer: 85105119.3
(22) Anmeldetag: 26.04.1985
(51) Int. Cl.: F42C 15/28, F42C 15/24, F42C 14/06

(54) **Zündsicherungseinrichtung**
Fuse safety-device
Dispositif de sécurité d'un détonateur

(30) Priorität: 19.05.1984 DE 3418759
(43) Veröffentlichungstag der Anmeldung: 27.11.1985
(73) Patentinhaber: DIEHL GMBH & CO., 90478 Nürnberg (DE)
(72) Erfinder: Rüdenauer, Werner, D-8542 Roth (DE); Fürst, Wilhelm, D-8431 Buchberg (DE); Liebl, Norbert, D-8501 Rückersdorf (DE)
(74) Vertreter: Hofmann, Gerhard, Dipl.-Ing. Patentassessor

(56) Entgegenhaltungen:
- DE-A- 1 927 911
- DE-A- 3 015 424
- DE-A- 3 126 288
- FR-A- 2 180 159
- FR-A- 2 193 191
- FR-A- 2 438 819
- US-A- 4 393 780

## Beschreibung

Die Erfindung betrifft eine Zündsicherungseinrichtung gemäß dem Oberbegriff des Anspruches 1.

Eine derartige Zündsicherungseinrichtung ist aus der DE-AS 22 34 849 bekannt. Sie weist insbesondere insofern wesentliche funktionelle Nachteile auf, als eine mechanische Arretierung beim verschiebbaren Windradgenerator selbst als erstes Sicherungskriterium wirken muß. Von besonderer Störenfälligkeit erscheint darüber hinaus der dort vorgesehene zweite Entsicherungsvorgang in der Form einer Explosionsdruck-Beaufschlagung des Windradgenerators; um ein Sperrglied irreversibel zu verformen, indem der Windradgenerator aus seiner ersten Stellung noch weiter aus dem Projektil herausgeschoben wird. Dieser Ablauf ist aber nicht ohne weiteres kinetisch vorherbestimmbar, die Explosionsdruck-Beaufschlagung des den Windradgeneator verschiebenden Schlittens kann zu Betriebsstörungen beim Generator führen, und die weitere Verlagerung des Windradgenerators seitlich aus dem Projektil heraus führt zu unerwünschten Einflüssen auf die Flugdynamik des Projektils und auf die Anströmverhältnisse des Generators. Soll der Generator über die gesamte Flugzeit laufen, dann ist es günstiger, ihn in einer Stellung zu belassen.

Aus der DE-A-3 126 288 ist eine Zündsicherungseinrichtung für Geschoßzünder mit einem Doppel-Rückschießbolzensystem als erstem umweltabhängigen Entsicherungskriterium und einem Windradsystem als zweitem umweltabhängigen Entsicherungskriterium bekannt. Das Doppel-Rückschießbolzensystem entriegelt bei dem Rohr-Abschuß des Geschosses des Windradsystem, das daraufhin im Freiflug nach dem Verlassen des Abschußrohres ein Memory-Schrumpfmetall durch Reibungswärme erhitzt, um einen Arretierstift aus einem Detonatorträger herauszuziehen, so daß dieser in seine Scharfstellung verschwenkt werden kann. Nachteilig ist allerdings, daß kein verzögertes Einsetzen der Arbeitsweise des Windrad-Elementes gegenüber dem abschußbedingten Ansprechen des Doppel-Rückschießbolzensystemes realisierbar ist, so daß keine weiteren Schierungskriterien auf den Entsicherungsablauf einwirken können.

Auch aus der DE-A-1 927 911 ist eine Sicherungseinrichtung mit einem Doppel-Rückschießbolzensystem bekannt, dort zur Freigabe eines unter Einwirkung eines Hemmwerkes verschwenkbaren Detonatorträgers.

Der Erfindung dagegen liegt die Aufgabe zugrunde, eine Zündsicherungseinrichtung gattungsgemäßer Art dahingehend weiterzubilden, daß sich bei kleinem Bauvolumen funktionnell in ihren Sicherungsfunktionen klar gegeneinander abgrenzbare Entsicherungskriterien so realisieren lassen, daß Funktionsstörungen des Windradgenerators (im Zuge des Entsicherungsablaufes) wie auch des Projektils, gerade im Zuge seiner kritischen Anfangs- oder Stabilisierungsflugphase, weitestgehend vermieden werden; während die Kriterien des Sicherheitsstandards hinsichtlich zweier voneinander unabhängig wirkender Umgebungs-Entsicherungskritieren und auch hinsichtlich des Vermeidens vorgespannter Federkraftelemente an der Entsicherungsorganen in der Einbau- und Sicherstellungsphase erfüllt sein sollen.

Diese Aufgabe wird erfindungsgemäß im wesentlichen dadurch gelöst, daß die gattungsgemäße Zündsicherungseinrichtung die Kennzeichnungsmerkmale des Anspruches 1 aufweist.

Nach dieser Lösung liefert der Ausstoß des Projektils aus sienem Träger das erste umweltabhängige Entsicherungskriterium, das erst zum Spannen der Vorschub-Druckfeder für den Detonator-Sicherungsschieber, und zugleich zu dessen Entriegelung, führt. Nach einer schaltungstechnisch vorgegebenen Zeitspanne liefert eine unabhängig vom Betrieb des Windradgenerators erbeitende Steuerschaltung ein elektrisches Entsicherungskriterium zur Freigabe des Windradgenerators für die Verlagerung in seine Arbeitsstellung. Die Umgebungs-Anströmung als zweites umweltabhängiges Entsicherungskriterium entriegelt schließlich den Sicherungsschieber, woraufhin der Detonator in seine Scharfstellung verschoben wird.

Für den Windradgenerator existiert als nur eine einzige Arbeitsstellung; in dieser ragt er nur und gerade soweit aus der Peripherie des Projektils heraus, daß sein Betrieb durch die Luftströmung entlang dem Projektil gewährleistet ist. Eine weitere Verlagerung aus dem Projektil heraus oder sonstige aus dem Projektil herausragende Konstruktionsteile, die zu Funktions- und Betriebsstörungen führen könnten, sind nicht mehr erforderlich. Eine nicht-parallele Orientierung der Verschiebe-Achsen des Detonator-Sicherungsschiebers gegenüber dem Windradgenerator-Schlitten fördert konstruktiv einfache. Überschauber funktionierende wechselseitige Verriegelungen zwischen dem Windradgenerator-Schlitten und dem Sicherungsschieber, bis hin zur stabilen Blindgänger-Verriegelung bei Störungen in der vorgegebenen Entsicherungs-Ablauffolge.

Zusätzliche Alternativen und Weiterbildungen der Erfindung ergeben sich aus den Unteransprüchen. Nachstehend ist anhand der Zeichnung unter Beschränkung auf das Wesentliche vereinfacht aber angenähert maßstabsgerecht, ein bevorzugtes Ausführungsbeispiel zur erfindungsgemäßen Lösung beschrieben. Es zeigt:
Fig. 1 die erfindungsgemäß ausgestattete Zündsicherungseinrichtung im Querschnitt, in ihrer durch einen kugelförmigen Blockierer gesicherten Stellung,
Fig. 2 diese Zündsicherungseinrichtung in abgebrochener Längsschnitt-Darstellung durch die Verscheibe-Achse ihres Detonator-Sicherungsschiebers und
Fig. 3 eben diese Zündsicherungseinrichtung in abgebrochener Längsschnittdarstellung parallel zur Verschiebe-Achse ihres Windradgenerator-Schlittens.

Hinsichtlich der grundsätzlichen Gegebenheiten bezüglich des Aufbaues und der Funktion einer erfindungsgemäßen Zündsicherungseinrichtung 11 wird zur Vermeidung von Wiederholungen vollinhaltlich auf die prioritätsgleiche DE―A―3418745 Bezug genommen. Jener Zündsicherungseinrichtung 11 gegenüber ist nun jedoch zur Erhöhung der Depot- und Handhabungssicherheit vorgesehen, im sichergestellten Zustand noch keinen geladenen Druckspeicher (in Form einer vorgespannten Vorschub-Druckfeder 27) vorzusehen. Stattdessen wird diese Druckfeder 27 erst gespannt, wenn mittels eines beschleunigungsabhängigen Entsicherungsmechanismus 50 die sperrende Wirkung des Blockierers 31 auf den Detonator-Sicherungsschieber 25 aufgehoben wird.

Wenn es sich beim Projektil 12 um einen Submunitionsartikel handelt, auf den eine Ausstoßbeschleunigung 51 quer zu seiner Längs- und späteren Flug-Achse 52 einwirkt, ist dementsprechend auch der Entsicherungsmechanismus 50 in dieser Querrichtung orientiert. Beim dargestellten bevorzugten Ausführungsbeispiel besteht er aus dem bewährten sogenannten Doppel-Rückschießbolzensystem, das auf die Ausstoßbeschleunigung 51 als erstem umweltabhängigen Entsicherungskriterium anspricht. Die Masseträgheit eines Ansprechbolzens 53 bewirkt also beim seitlichen Ausstoß des Projektils 12 aus seinem Träger (nicht dargestellt) eine Verlagerung relativ zur Zündsicherungseinrichtung 11, der Richtung der Ausstoßbeschleunigung 51 und der Kraft einer Feder 54 entgegen, bis das Bolzentrückende 55 die seitliche Verlagerungsmöglichkeit einer Sperrkugel 56 freigibt. Dadurch ist die Blockierung der Bewegung des Folgebolzens 57 aufgehoben, der sich nun aufgrund seiner Masseträgheit in der gleichen Richtung, wie der Ansprechbolzen 53, verschiebt und dadurch die Druckfeder 27 spannt, die gegen einen Vorsprung 58 am Detonator-Sicherungsschieber 25 abgestützt ist. Mit dieser Verlagerung gibt der Folgebolzen 57 zugleich den Schieber-Blockierer 31 frei, der hier vorzugsweise ebenfalls als Sperrkugel 59 ausgebildet ist. In dieser Entsicherungs-Stellung wird der Folgebolzen 57 durch eine hinter ihm einrastende Federsperre 60 gehalten, die zugleich als Abstützung der Druckfeder 27 dem Vorsprung gegenüber fungiert.

Es wird, eine gwisse Zeitspanne nach Ausstoß des Projektils 12 aus seinem Träger, das Kraftelement 43 aus der, hierfür mit einer gesonderten Energiequelle ausgestatteten, Steuerschaltung 42 angesteuert, um den Arretierstift 19 aus dem Schlitten 16 herauszuziehen. Dieser wird deshalb von seiner vorgespannten Druckfeder 17 vorgeschoben, bis das auf radiale Anströmung ausgelegte Lamellenrad 22 des Windradgenerators 21 nach Durchtritt durch die Gehäuse-Öffnung 23 über die Peripherie der Projektil-Wandung 14 vorragt. Die Umgebungs-Anströmung des nach dem Ausstoß frei fliegenden Projektils 12 ist das zweite, vom ersten funktionell unabhängige Umwelt-Entsicherungskriterium. Nach einer gewissen Betriebszeit hat der Windradgenerator 21 die erforderliche Energie zur Ansteuerung des Kraftelementes 44 für das Herausziehen des Arretierstiftes 26 aus der Schiebeführung 24 für den Detonator 28 geliefert. Da der beschleunigungsabhängig wirkende Entsicherungsmechanismus 50, der das erste umweltabhängige Entsicherungskriterium lieferte, auch die Druckfeder 27 spannte, wird deshalb nun der Sicherungsschieber 25 in seine Scharfstellung (in der Zeichnung nicht dargestellt) vorgeschoben, in der der Detonator 28 mit der Übertragungsladung 29 vor der Gefechtsladung 13 fluchtet und ein Überbrükkungsschalter 30 (zum elektrischen Kurzschluß der Detonatoransteuerung in der Sicherungsstellung) geöffnet ist. Der Detonator 28 wird über die Steuerschaltung 42 mit vom Windradgenerator 21 gelieferter Zündenergie beaufschlagt, wenn Zündsensoren (in der Zeichnung nicht berücksichtigt) aufgrund Zielannäherung oder Zieleinschlags ansprechen, bzw., bei Verfehlen eines Zieles, ein Inertialsensor 61 anspricht.

Wenn aufgrund irgendeiner Funktionsstörung der Arretierstift 26 für den Detonator-Sicherungsschieber 25 zu früh außer Eingriff geraten sollte, nämlich ehe das erste umweltabhängige Entsicherungskriterium in Form des Funktionsablaufes des Entsicherungsmechanismus 50 stattgefunden hat-und damit ehe seine Druckfeder 27 gespannt wurde sowie ehe seine Sperrkugel 59 vor der abgeschrägten Front seines Flansches 37 seitlich ausweichen kann-, wird der Detonator-Sicherungsschieber 25 von einer Zugfeder 62 nach rückwärts verlagert; bis dann ein Sperrglied 63, etwa ein von einer Druckfeder 64 belasteter Stift, als Verriegelung zwischen dem Sicherungsschieber 25 und einem umgebenden feststehenden Bauelement der Zündsicherungseinrichtung 11 einrastet. Danach kann der Sicherungsschieber 25 nicht mehr vorgeschoben werden, der Detonator 28 also nicht mehr vor die Übertragungsladung 29 verlagert werden; das Projektil 12 ist also als Blindgänger sicher verriegelt. Zusätzlich kann es zweckmäßig sein, in dieser Blingänger-Verriegelungsstellung des Sicherungsschiebers 25 ein an ihm ausgebildetes Sperrglied 65 in die Schiebeführung 15 für den Windradgenerator-Schlitten 16, oder direkt in eine Arretierungsöffnung 66 am Schlitten 16, eingreifen zu lassen; so daß selbst bei Auslöse-Ansteuerung des Kraftelementes 43 der Windradgenerator 21 nicht in Funktionsstellung ausgefahren werden kann und somit, in dieser Blindgänger-Sicherungsstellung, keine elektrische Zündenerige für den Detonator 28 geliefert werden kann.

Wie zeichnerisch dargestellt, weicht die Vorschubrichtung des Windradgenerator-Schlittens 16 von der des Detonator-Sicherungsschiebers 25 bei diesem Ausführungsbeispiel ab. Das eröffnet konstruktiv besonders einfache und funktionell besonders sichere Möglichkeiten einer wechselbseitigen mechanischen Verriegelung dahingehend, daß der Sicherungsschieber 25 aus seiner (zeichnerisch dargestellten) Sicherungsstellung noch nicht aus irgendeinem Grunde in die Scherfstellung vorgeschoben werden kann, solange der Windradgenerator-Schlitten 16 noch nicht in seine Betriebesstellung ausgefahren ist. Hierfür ist im Kreuzungsbereich des Schlittens 16 mit dem Sicherungsschieber 25 eine gegenseitige Anordnung von Aussparungen und Vorsprüngen 67 ausgebildet; die nur dann nicht in Anlage gegeneinander geraten, wenn der Windradgenerator-Schlitten 16 vorgeschoben ist und dadurch den Vorschub des Sicherungsschlittens 25 in die Detonator-Scharfstellung freigegeben hat. Ein vollzogener Übergang in diese Zündbereitschafts-Stellung, in der allein der Detonator 28 dann scharfstellbar ist, ist also an der Zündsicherungseinrichtung 11 infolge des aus der Projektil-Peripherie vorgeschobenen Lamellenrades 22 ohne weiteres, eindeutig erkennbar. Andererseits kann diese Zündbereitschafts-Stellung noch nicht vor dem Einbau der Zündsicherungseinrichtung 11 in ein Projektil 12 eingenommen sein, weil ein vorragender Windradgenerator 21 den Einbau verhindern würde; und nach dem Einbau ist die Scharfstellung erst, wie oben dargelegt, nach Ansprechen des Entsicherungsmechanismus 50 auf das erste umweltabhängige Entsicherungskriterium aufgrund eines dann folgenden definierten weiteren Umwelt-Kriteriums (Anströmung des ausgefahrenen Generators 21) erzielbar.

## Patentansprüche

1. Zündsicherungseinrichtung (11), für die Gefechtsladung (13) eines Projektils (12), mit einem Detonator-Sicherungsschieber (25) und einem längs einer Schiebeführung (15) quer zur Längsachse des Projektils (12) aus seiner Wandung (14) herausfahrbaren Windradgenerator (21), dessen elektrische Energie der Freigabe einer Sicherungs-Arretierung (26) des Detonator-Schiebers (25) dient, dadurch gekennzeichnet, daß ein Blockierer (31) in die Schiebeführung (24) des Detonator-Schiebers (25) hineinragt, solange das Projektil (12) noch nicht gestartet wurde, und daß ein Arretier-Stift (19) in der Schiebeführung (15) des Generator-Schlittens (16) aus einer, z.B. beim Ausstoß bzw. Start des Projektils (12) initiierten, Steuerschaltung (42) freigebbar ist.

2. Zündsicherungseinrichtung nach Anspruch 1, dadurch gekennzeichnet, daß ein beschleunigungsabhängig arbeitender Entsicherungsmechanismus (50) für die Freigabe des Blockierers vorgesehen ist.

3. Zündsicherungseinrichtung nach Anspruch 2, dadurch gekennzeichnet, daß der Entsicherungsmechanimus (50) als sogenanntes doppeltes Rückschießbolzensystem ausgebildet ist, dessen Folgebolzen (57) den Blockierer (31) freigibt und eine Druckfeder (27), für den Vorschub des Sicherungsschiebers (25) in seine Scharfstellung, spannt.

4. Zündsicherungseinrichtung nach einem der vorangehenden Ansprüche, dadurch gekennzeichnet, daß, der Scharfstellungs-Vorschubrichtung entgegen, eine Zugfeder (62) am Sicherungsschieber (25) angreift.

5. Zündsicherungseinrichtung nach Anspruch 4, dadurch gekennzeichnet, daß am Sicherungsschieber (25) ein in dessen Rückzugstellung in die Schlitten-Schiebeführung (15) eingreifendes Sperrglied (65) vorgesehen ist.

6. Zündsicherungseinrichtung nach Anspruch 5, dadurch gekennzeichnet, daß am Schlitten (16) eine Arretierungsöffnung (66) für den Eingriff des Sperrgliedes (65) vorgesehen ist.

7. Zündsicherungseinrichtung nach einem der Ansprüche 4 bis 6, dadurch gekennzeichnet, daß am Sicherungsschieber (25) ein in seiner Rückzugstellung einrastendes Sperrglied (63) vorgesehen ist.

8. Zündsicherungseinrichtung nach einem der vorangehenden Ansprüche, dadurch gekennzeichnet, daß am Schlitten (16) und am Sicherungsschieber (25) Aussparungen bzw. Vorsprünge (67) vorgesehen sind, die eine Verlagerung des Sicherungsschiebers (25) in die Scharfstellung des Detonators (28) nur bei herausgefahrenem Windradgenerator (21) freigeben.

## Revendications

1. Dispositif de sécurité d'allumage (11) pour la charge militaire (13) d'un projectile (12) comportant un tiroir de sécurité de détonateur (25) et un générateur éolien (21) déployable le long d'un guidage du tiroir (15) perpendiculairement à l'axe longitudinal du projectile (12) à partir de sa paroi (14), dont l'énergie électrique sert à la libération d'un système de blocage de sécurité (26) du tiroir de détonateur (25), caractérisé en ce qu'un dispositif de blocage (31) pénètre dans le guidage de glissement (24) du tiroir de détonateur (25) tant que le projectile (12) n'est pas parti, et en ce qu'une broche de blocage (19) dans le guidage de glissement (15) du chariot de générateur (16) peut être libérée par un circuit de commande (42) initié par exemple lors de l'éjection ou du départ du projectile (12).

2. Dispositif de sécurité d'allumage selon la revendication 1, caractérisé en ce qu'on prévoit un mécanisme de libération de la sécurité (50) travaillant en fonction de l'accélération pour la libération du dispositif de blocage.

3. Dispositif de sécurité d'allumage selon la revendication 2, caractérisé en ce que le mécanisme de libération de la sécurité (50) est sous forme d'un système à double cheville de recul dont la cheville d'asservissement (57) libère le dispositif de blocage (31) et tend un ressort (27) pour le déplacement du tiroir de sécurité (25) dans sa position armée.

4. Dispositif de sécurité d'allumage selon l'une des revendications précédentes, caractérisé en ce que à l'encontre du sens du déplacement en position armée, un ressort de rappel (62) vient en prise sur le tirior de sécurité (25).

5. Dispositif de sécurité d'allumage selon la revendication 4, caractérisé en ce que sur le tiroir de sécurité (25) est prévu dans sa position reculée, un élément de blocage (65) s'engageant dans le guidage de glissement (15) du chariot.

6. Dispositif de sécurité d'allumage selon la revendication 5, caractérisé en ce que sur le chariot (16), on prévoit une ouverture de blocage (66) pour l'accrochage de l'élément de blocage.

7. Dispositif de sécurité selon l'une des revendications 4 à 6, caractérisé en ce que sur le tiroir de sécurité (25), on prévoit un élément de blocage (63) s'encliquetant dans sa position armée.

8. Dispositif de sécurité selon l'une des revendications précédentes, caractérisé en ce que sur le chariot (16) et sur le tiroir de sécurité (25), on prévoit des cavités ou des sailies (67) qui ne libérent un glissement du tiroir de sécurité (25) dans la position armée du détonateur seulement lorsque le générateur éolien (21) a été déployé.

## Claims

1. A detonation safety device (11), for the combat charge (13) of a projectile (12), with a detonator safety slider (25) and a wind-wheel generator (21) which can be run-out from its wall (14) along a sliding guide (15) transversely to the longitudinal axis of the projectile (12) and the electrical energy of which serves to release a safety stop (26) of the detonator slider (25), characterised in that a blocker (31) projects into the sliding guide (24) of the detonator slider (25) as long as the projectile (12) has still not been launched, and in that a locking pin (19) in the sliding guide (15) of the generator carriage (16) is releasable from a control circuit (42) which is initiated e.g. upon the ejection or respectively launching of the projectile (12).

2. An ignition safety device according to claim 1, characterised in that an arming mechanism (50) working in an acceleration-dependent manner is provided for the release of the blocker.

3. An ignition safety device according to claim 2, charcterised in that the arming mechanism (50) is designed as a so-called double shoot-back bolt system the follow-up bolt (57) of which frees the blocker (31) and stresses a compression spring, for the advance of the safety slider (25) into its live position.

4. An ignition safety device according to one of the preceding claims, characterised in that, contrary to the live-position advance direction, a tension spring (62) acts on the safety slider (25).

5. An ignition safety device according to claim 4, characterised in that provided on the safety slider (25) is a blocking member (65) which engages in the retraction position thereof into the carriage sliding guide (15).

6. An ignition safety device according to claim 5, characterised in that a detent aperture (66) for the engagement of the blocking member (65) is provided on the carriage (16).

7. An ignition safety device according to one of claims 4 to 6, characterised in that provided on the safety slider (25) is a blocking member (63) which engages in its retraction position.

8. An ignition safety device according to one of the preceding claims, characterised in that provided on the carriage (16) and on the safety slider (25) are recesses or respectively projections (67) which free a displacement of the safety slider (25) into the live position of the detonator (28) only when the wind-wheel generator (21) has been run out.
